# EUROPÄISCHE PATENTSCHRIFT

(11) **EP 0 431 344 B1**
(45) Veröffentlichungstag und Bekanntmachung des Hinweises auf die Patenterteilung: **10.08.1994**
(21) Anmeldenummer: 90121515.2
(22) Anmeldetag: 09.11.1990
(51) Int. Cl.: G10D 9/02, G10D 7/02

(54) **Flötenmundstück mit verstellbarem Kernspalt**
Recorder mouth piece with adjustable wind channel
Flûte à bec munie d'un canal a vent réglable

(30) Priorität: 10.11.1989 DE 3937500
(43) Veröffentlichungstag der Anmeldung: 12.06.1991
(73) Patentinhaber: Strathmann, Arnfred Rudolf, D-24109 Melsdorf (DE)
(72) Erfinder: Strathmann, Arnfred Rudolf, D-24109 Melsdorf (DE)
(74) Vertreter: Morgan, James Garnet

(56) Entgegenhaltungen:
- US-A- 2 397 593
- US-A- 3 224 315
- US-A- 3 988 956

## Beschreibung

Die Erfindung betrifft ein Flötenmundstück (nach dem Oberbegriff des Patentanspruchs 1).

Derartige Mundstücke sind insbesondere bei Blockflöten allgemein bekannt. Bei diesen Flötenmundstücken besteht der Kern üblicherweise aus Zedernholz. Nach längerem Spielen der Blockflöte kann durch die beim Blasen aus dem Mund des Flötenspielers austretende Feuchtigkeit das Mundstück verquellen, so daß sich die Maße der im Mundstück ausgebildeten Kernspalte verändern können, was zu einer Veränderung der Tonqualität und des Klangs der Flöte führt. Das führt dazu, daß sich mit zunehmender Spieldauer der Klang der Flöte nachteilig verändert. Ein häufig übender Musiker muß daher eine Mehrzahl von Flöten besitzen, um durch Wechseln der Instrumente über seine gesamte Übungsdauer eine einigermaßen gleichbleibende Klangqualität zu erhalten.

Es ist somit die Aufgabe der Erfindung, ein Flötenmundstück der angegebenen Gattung so auszubilden, daß auch über eine längere Spieldauer eine gleichmäßige Klangqualität erhalten wird.

Diese Aufgabe wird nach der Erfindung dadurch gelöst (Kennzeichen des Anspruchs 1).

Durch die bei dem Flötenmundstück der Erfindung gegebene Möglichkeit, den oberen, zum Mundstückinneren weisenden Abschnitt des Kerns vertikal zu schwenken, wird erstmalig auf besonders einfache Weise eine veränderbarkeit der vertikalabmessung der Kernspalte erzielt. Diese veränderbarkeit der Vertikalabmessung gestattet dem Musiker, bei einem Aufquellen des Mundstücks durch einfache Vertikalanpassung des schwenkbaren Abschnitts die ursprünglichen optimalen Abmessungen der Kernspalte wieder herzustellen und so die erwünschte Klangqualität wieder zu erreichen.

Durch die bei dem Flötenmundstück nach der Erfindung gegebene veränderbarkeit der vertikalen Kernspaltabmessung und damit der Lage der inneren oberen Kante des Kerns kann außerdem die Charakteristik des Flötenmundstücks grundsätzlich verändert werden, so kann beispielsweise eine sogenannte "weite Bauweise" erzielt werden, wenn die obere, mundstückinnenseitige Kante des Kerns auf eine Ebene eingestellt wird, die tiefe als die Labiumkante liegt, oder beispielsweise eine "enge Bauweise" erzielt werden, wenn die obere, mundstückinnenseitige Kante des Kerns in eine mit der Labiumkante in etwa gemeinsame Ebene verstellt wird.

Der Erfindungsgedanke besteht somit darin, bei einem Flötenmundstück die mundstückinnenseitige, obere Kante des Kerns vertikal verstellbar auszugestalten, so daß die Vertikalabmessung der Kernspalte vom Musiker individuell wählbar und einstellbar ist.

Grundsätzlich kann die obere Fläche des Kerns biegbar sein, doch ist nach Anspruch 2 eine vorteilhafte Ausgestaltung derart, daß der schwenkbare Abschnitt des Kerns ein im Kern gelagertes Einsatzstück ist. Dieses hat den Vorteil, daß die Fertigung wesentlich vereinfacht ist und das verstellbare Flötenmundstück kostengünstig hergestellt werden kann.

Eine besonders einfache und vorteilhafte Ausgestaltung der Verstellbetätigung ist in Anspruch 3 angegeben, wobei die Verstellstange vorteilhafterweise nach dem Einsetzen des Kerns in das Mundstück von unten durch die Öffnungen in das Einlagestück eingesetzt wird.

Dieses geschieht auf besonders vorteilhafte Weise bei der Ausbildung nach Anspruch 4, indem die Schraube von unten in das Einsatzstück eingeschraubt wird. Bei dieser Ausbildung wird durch Ausnutzung der elastischen Eigenschaft der gleichzeitig abdichtenden elastischen Einlage eine Federkraft erzeugt, die die Schraube mit ihrem Kopf in Anlage an die untere Außenfläche des Mundstückkörpers bringt. Durch Einschrauben der Schraube wird ein Erweitern der Kernspalte gegen die Federkraft der elastischen Einlage ermöglicht. Beim Herausschrauben der Schraube sorgt die Federkraft für ein Verengen der Kernspalte.

Die Ausgestaltung nach Anspruch 5 ist besonders kostengünstig, da nur der schwenkbare Abschnitt des Kerns aus Holz, vorzugsweise aus Zedernholz oder einem noch härteren Holz bzw. einem geeigneten synthetischen Werkstoff gebildet werden muß, um in diesem Bereich die wesentliche Eigenschaft des ausgewählten Holzes bzw. synthetischen Werkstoffs auszunutzen, nämlich das Aufsaugen der Feuchtigkeit der Atemluft bei gleichzeitiger geringer Quellneigung zu gewährleisten. Der Rest des Kerns kann dann beispielsweise aus einem Kunststoff bestehen, der einfach und kostengünstig zu fertigen ist.

Die in Anspruch 6 beschriebene besondere Ausbildung des schwenkbaren Abschnitts und des Kernkörpers besitzt den Vorteil einer einfachen Fertigung bei gleichzeitiger Gewährleistung einer möglichst störungsfreien Übergangszone zwischen der oberen Fläche des Kernkörpers und der oberen Fläche des schwenkbaren Abschnitts. Durch diese Ausgestaltung können ungewollte Ablösungen der an der oberen Fläche des Kerns insgesamt anliegenden Strömung vermieden werden.

Die Ausbildung nach Anspruch 7 gestattet auf besonders vorteilhafte Weise eine einfache Reinigung des Mundstücks. Bei der Ausbildung nach Anspruch 8 ist vorteilhaft, daß nur der innere, die Kernspalte begrenzende Bereich aus Holz bestehen muß, während der restliche Bereich aus einem anderen Material, beispielsweise aus Kunststoff bestehen kann. Um Verspannungen in der Holzeinlage beim Befestigen des Mundstückdekkels sicher zu vermeiden, ist nach Anspruch 9 vorteilhafterweise eine elastische Einlage zwischen die Holzeinlage und den Grund der Aussparung im Mundstückdeckel eingelegt. Durch die elastische Einlage können von der Befestigung des Mundstückdeckels herrührende ungleiche Krafteinwirkungen auf die Holzeinlage ausgeglichen werden. Besonders vorteilhaft ist nach Anspruch 10 auch hier, wenn die Holzeinlage aus Zedernholz hergestellt ist.

Die Erfindung wird nachfolgend anhand eines Beispiels unter Bezugnahme auf die Zeichnung näher erläutert. In dieser zeigt:
- Fig. 1: einen vertikalen Längsschnitt durch ein Flötenmundstück nach der Erfindung,
- Fig. 2: einen Querschnitt entlang der Linie A-A in Blickrichtung der Pfeile und
- Fig. 3: einen Ausschnitt aus dem Längsschnitt der Fig. 1 im Bereich der Schwenklagerung.

Figur 1 zeigt ein Flötenmundstück 1, das eine Längsbohrung 11 aufweist. Auf der Seite des Lippenansatzes ist in die Längsbohrung 11 ein nur teilweise in diese eindringender Kern 2 eingesetzt. Der Kern 2 liegt über etwa drei Viertel seines Umfangs direkt an der Wandung der Längsbohrung 11 an. Lediglich die obere Fläche 22 des Kerns ist von der Wandungsfläche 16 der Längsbohrung 11 in diesem Bereich beabstandet, so daß sich zwischen der oberen Fläche 22 des Kerns 2 und der Wandungsfläche 16 ein als Kernspalte 3 bezeichneter Windkanal ausbildet. Dieser Windkanal besitzt am lippenseitigen Ende des Mundstücks eine Einblasöffnung 30 und an seinem mundstückinnenseitigen Ende eine Ausblasöffnung 31.

Im Bereich der Ausblasöffnung 31 und damit gleichzeitig im Bereich des mundstückinnenseitigen Endes des Kerns 2 ist im Mundstückkörper 10 eine nach oben gerichtete und als Aufschnitt 12 bezeichnete radiale Öffnung vorgesehen. Der Aufschnitt 12 wird an seiner der Ausblasöffnung 31 gegenübergelegenen Seite von einem Labium 13 begrenzt, dessen den Aufschnitt begrenzende Labiumkante 14 spitzwinklig ausgebildet ist. Das Labium weist eine den Aufschnitt nach außen erweiternde Schrägfläche 15 auf.

Der Kern 2 besteht aus einem Kernkörper 20, der den Kern zur Außenseite der Längsbohrung und nach unten hin begrenzt. Der Kernkörper 20 bildet auch einen von der Einblasöffnung 30 ausgehenden Teil der oberen Fläche 22 des Kerns. Dieser Teil beträgt etwa ein Fünftel bis ein Drittel, vorzugsweise ein Viertel der gesamten Längserstreckung der oberen Fläche 22. Am mundstückinnenseitigen Ende dieses Teils ist im Kernkörper 20 eine sich horizontal und Quer zur Längsbohrung erstreckende und zur Mundstückinnenseite hin geöffnete nutartige Hinterschneidung 23 ausgebildet, wie Fig. 3 zeigt.

In die Hinterschneidung 23 ist ein zur Einblasöffnung 30 gerichteter federartiger Vorsprung 24 eines als schwenkbarem Abschnitt des Kerns 2 ausgebildeten Einsatzstücks 21 so eingesetzt, daß die Hinterschneidung 23 und der Vorsprung 24 gemeinsam eine Schwenkachse 29 für das Einsatzstück 21 bilden. Das Einsatzstück 21 erstreckt sich bis zum mundstückinnenseitigen Ende des Kerns 2 und die obere Fläche des Einsatzstücks 21 setzt die obere Fläche 22 des gesamten Kerns 2 bis zur Ausblasöffnung 31 fort.

Im Bereich des mundstückinnenseitigen Endes des Kerns 2 besitzt das Einsatzstück 21 ein Einlagestück 25, das sich quer zur Längsbohrung durch das Einsatzstück 21 in dessen Innerem erstreckt und auch von der Seite in das Einsatzstück 21 hineingeschoben werden kann.

Das Einlagestück 25 ist mit einer sich im wesentlichen vertikal erstreckenden Gewindebohrung versehen, die durch eine in der unteren Fläche des Einsatzstücks 21 vorgesehene Öffnung zugänglich ist.

Zwischen der unteren Fläche des Einsatzstücks 21 und dem unteren Teil des Kernkörpers 20 ist eine elastische Einlage 28 angeordnet. Diese elastische Einlage erstreckt sich vorzugsweise über die gesamte Breite des Kerns und ist im mundstückinnenseitigen Endbereich dünner als am entgegengesetzten Ende. In Verlängerung der Gewindebohrung im Einlagestück 25 und der Öffnung in der unteren Fläche des Einsatzstücks 21 durchdringt eine Bohrung die elastische Einlage 28, den unteren Abschnitt des Kernkörpers 20 und die untere Wandung 17 des Mundstückkörpers 10. Durch diese Bohrung ist von unten eine Schraube 26 geführt, die in die Gewindebohrung im Einlagestück 25 eingeschraubt ist. Die als Verstellstange dienende Schraube 26 liegt mit ihrem Kopf 27 an der Außenfläche der unteren Wandung 17 des Mundstückkörpers 10 an und stützt sich dort an einem senkrecht zur Bohrungsachse verlaufenden Auflagebund 18 ab. Vorzugsweise ist der Schraubenkopf 27 als Rändelkopf ausgebildet.

Wird nun die Schraube 26 verdreht, so bewirkt dies ein Verschwenken des Einsatzstücks 21 um die Achse 29 in Richtung des Doppelpfeils. Ein Einschrauben der Schraube 26 in das Gewinde im Einlagestück 25 bewirkt eine Bewegung des Einsatzstücks 21 im Uhrzeigersinn und damit eine Abwärtsbewegung des mundstückinnenseitigen Endes des Einsatzstücks 21 gegen die Federkraft der elastischen Einlage 28. Dabei vergrößert sich der Abstand zwischen der Wandungsfläche 16 der Längsbohrung 11 und der oberen Fläche 22 des Kerns 2 im Bereich des Einsatzstücks 21 und damit auch die Ausblasöffnung 31. Die Kernspalte wird weiter.

Ein Herausschrauben der Schraube 26 bewirkt aufgrund der Federkraft der elastischen Einlage 28 eine Bewegung des Einsatzstücks 21 entgegen dem Uhrzeigersinn um die Achse 29 und damit eine Aufwärtsbewegung des mundstückinnenseitigen Endes des Einsatzstücks 21. Hierdurch wird der Abstand zwischen der Wandungsfläche 16 des Mundstückkörpers 10 und der oberen Fläche 22 des Kerns 2 im Bereich des Einsatzstücks 21 und damit die vertikale Erstreckung der Ausblasöffnung 31 verringert. Die Kernspalte wird enger.

Oberhalb der Kernspalte 3 besitzt der Mundstückkörper 10 einen abnehmbaren Mundstückdeckel 4. Der Mundstückdeckel 4 erstreckt sich über die gesamte Länge der Kernspalte und wird in bekannter Weise mit einer Schelle am Mundstückkörper 10 befestigt. Wie Fig. 2 zeigt, ist der Mundstückdeckel wesentlich breiter als die Kernspalte. Der Mundstückdeckel 4 besitzt eine zur Kernspalte 3 hin offene Aussparung 40, die ebenfalls breiter als die Kernspalte 3 ist. Die Aussparung 40 nimmt eine Holzeinlage 42 auf, die die Kernspalte 3 nach oben hin begrenzt, und die selbst breiter als die Kernspalte ist. Zwischen der Holzeinlage 42 und dem Grund der Aussparung 40 ist eine elastische Einlage 41 vorgesehen, die Befestigungskräfte des Mundstückdeckels 4 soweit wie möglich von der Holzeinlage 42 fernhält, so daß sich die Holzeinlage 42 nicht verwerfen kann. Auf diese Weise ist über die gesamte Länge eine saubere Abdichtung zwischen der Kernspalte 3 und der Holzeinlage 42 des Mundstückdeckels 4 gewährleistet.

Die Holzeinlage 42 des Deckels 4 kann wahlweise mit einer in den Kernspalt ragenden Stufe 43 versehen sein die in unterschiedlichen Maßen auch die Oberseite des Kernspaltes variabel macht. Dieses hat den Vorteil, daß auch Kinder die z. B. über ein geringeres Luftvolumen verfügen, jede gewünschte Verengung des Kernspaltes auswählen können.

## Patentansprüche

1. Flötenmundstück bestehend aus einem mit einer Längsbohrung versehenen Mundstückkörper, einem an einem Ende des Mundstückkörpers in die Längsbohrung eingesetzten Kern, einem im Bereich des im Mundstückinneren gelegenen Kernendes in der Oberseite des Mundstückkörpers ausgebildeten, im wesentlichen viereckigen Aufschnitts, dessen vom Kern abgewandte Querkante als Labium ausgebildet ist und in eine die den Aufschnitt bildende Öffnung nach außen erweiternde Schrägfläche übergeht, und, bei dem die obere Fläche des Kerns und die dieser Fläche benachbarte Wandungsfläche der Längsbohrung voneinander beabstandet sind und eine Kernspalte bilden, wobei die Kernspalte an ihrem einen Ende- eine Einblasöffnung und an ihrem zum Labium weisenden anderen Ende eine Ausblasöffnung aufweist,
dadurch **gekennzeichnet,**
daß der Kern (2) einen zumindest einen Teil der oberen Fläche (22) umfassenden Abschnitt (21) aufweist, der um eine an seinem zur Einblasöffnung (30)gerichteten Ende (24) gelegene, horizontale und quer zur Längsbohrung verlaufende Achse (29) schwenkbar ist und der sich bis zum im Mundstückinneren gelegenen Kernende erstreckt.

2. Flötenmundstück nach Anspruch 1,
dadurch **gekennzeichnet,**
daß der schwenkbare Abschnitt (21) des Kerns (2) ein Einsatzstück ist, das im nicht schwenkbaren Kernkörper (20) gelagert ist.

3. Flötenmundstück nach Anspruch 1 oder 2,
dadurch **gekennzeichnet,**
daß der schwenkbare Abschnitt (21) im Bereich seines im Mundstückinneren gelegenen Endes ein Einlagestück (25) aufweist, in dem eine vertikal angeordnete Verstellstange (26) befestigt ist, die die Unterseite des schwenkbaren Abschnitts (21) sowie die untere Wandung (17) des Mundstückkörpers (10) durchdringt und daß zwischen der Unterseite des schwenkbaren Abschnitts (21) und dem Kernkörper (20) eine elastische Einlage (28) vorgesehen ist.

4. Flötenmundstück nach Anspruch 3,
dadurch **gekennzeichnet,**
daß die Verstellstange (26) aus einer Schraube besteht, die in eine im wesentlichen vertikale Gewindebohrung des Einlagestücks (25) einschraubbar ist und die sich gegen die Federkraft der elastischen Einlage (28) mit ihrem Kopf (27) an der Außenfläche der unteren Wandung (17) des Mundstückkörpers (10) abstützt.

5. Flötenmundstück nach einem der vorhergehenden Ansprüche,
dadurch **gekennzeichnet,**
daß der schwenkbare Abschnitt des Kerns aus Holz, vorzugsweise Zedernholz und der Kernkörper (20) aus Kunststoff besteht.

6. Flötenmundstück nach einem der vorhergehenden Ansprüche,
dadurch **gekennzeichnet,**
daß die Schwenkachse (29) des schwenkbaren Abschnitts (21) durch eine sich horizontal und quer zur Längsbohrung (11) erstreckende und zum Mundstückinneren hin öffnende nutartige Hinterschneidung (23) im oberen Teil des Kernkörpers (20) gebildet ist, in die ein zur Einblasöffnung (30) gerichteter federartiger Vorsprung (24) des schwenkbaren Abschnitts (21) schwenkbar eingreift.

7. Flötenmundstück nach einem der vorhergehenden Ansprüche,
dadurch **gekennzeichnet,**
daß der Mundstückkörper (10) im Bereich oberhalb der Kernspalte (3) von einem Mundstückdeckel (4) gebildet ist.

8. Flötenmundstück nach Anspruch 7,
dadurch **gekennzeichnet,**
daß der Mundstückdeckel (4) in seinem unteren, zur Kernspalte (3) weisenden Bereich über seine ganze Länge eine Aussparung (40) aufweist, in die eine Holzeinlage (42) eingelegt ist und daß die Breite der Aussparung (40) und der Holzeinlage (42) größer ist als die Breite der Kernspalte (3).

9. Flötenmundstück nach Anspruch 8,
dadurch **gekennzeichnet,**
daß zwischen dem Grund der Aussparung (40) und der Holzeinlage (42) eine elastische Einlage (41) angeordnet ist.

10. Flötenmundstück nach einem der vorhergehenden Ansprüche,
dadurch **gekennzeichnet,**
daß die Holzeinlage (42) vorzugsweise aus Zedernholz besteht.

## Claims

1. Flute mouthpiece comprising a mouthpiece body provided with a longitudinal bore, a core insertable into the longitudinal bore at one end of the mouthpiece body; a substantially rectangular cut-out formed in the upper side of the mouthpiece body in the region of the core end disposed in the interior of the mouthpiece, with the transverse edge of the rectangular cut-out remote from the core being formed as a lip and merging into an inclined surface which outwardly broadens the opening forming the cut-out, and wherein the upper surface of the core and the wall surface of the longitudinal bore adjacent to this upper surface are spaced apart from one another and form a core gap, and wherein the core gap has a blowing-in opening at its one end and a blowing-out opening at its other end pointing towards the lip, characterized in that the core (2) has a section (21) which includes at least a part of the upper surface (22), which is pivotable about an axis (29) disposed at its end (24) directed towards the blowing-in opening (30) and extending horizontally and tranverse to the longitudinal bore, and which extends up to the end of the core disposed in the interior of the mouthpiece.

2. Flute mouthpiece in accordance with claim 1, characterized in that the pivotable section (21) of the core (2) is an insert which is journalled in the non-pivotable core body (20).

3. Flute mouthpiece in accordance with claim 1 or claim 2, characterized in that the pivotable section (21) has an insert (25) in the vicinity of its end disposed in the interior of the mouthpiece, with a vertically arranged adjustment bar (26) being secured in the insert (25) and projecting through the lower side of the pivotable section (21) and also the lower wall (17) of the mouthpiece body (10); and in that a resilient insert (28) is provided between the lower side of the pivotable section (21) and the core body (20).

4. Flute mouthpiece in accordance with claim 3, characterized in that the adjustment bar (26) consists of a screw which can be threaded into a substantially vertical threaded bore of the insert (25) and the head (27) of which is supported on the outer surface of the lower wall (17) of the mouthpiece body (10) against the spring force of the resilient insert (28).

5. Flute mouthpiece in accordance with one of the preceding claims, characterized in that the pivotable section of the core consists of wood, preferably of cedar wood and the core body (20) of plastic.

6. Flute mouthpiece in accordance with one of the preceding claims, characterized in that the pivot axis (29) of the pivotable section (21) is formed by a groove-like undercut (23) in the upper part of the core body (20) with the groove-like undercut extending horizontally and transverse to the longitudinal bore (11) and opening towards the interior of the mouthpiece, with a tongue-like projection (24) of the pivotable section (21) directed towards the blowing-in opening (30) pivotally engaging into the groove-like undercut.

7. Flute mouthpiece in accordance with one of the preceding claims, characterized in that the mouthpiece body (10) is formed in the region above the core gap (3) by a mouthpiece cover (4).

8. Flute mouthpiece in accordance with claim 7, characterized in that the mouthpiece cover (4) has a cut-out in its lower region pointing towards the core gap (3) and extending over its full length into which a wooden insert (42) is inserted; and in that the width of the cut-out (40) and of the wooden insert (42) is larger than the width of the core gap (3).

9. Flute mouthpiece in accordance with claim 8, characterized in that a resilient insert (41) is arranged between the base of the cut-out (40) and the wooden insert (42).

10. Flute mouthpiece in accordance with one of the preceding claims, characterized in that the wooden insert (42) preferably consists of cedar wood.

## Revendications

1. Pièce d'embouchure de flûte, comprenant un corps d'embouchure doté d'un perçage longitudinal, un coeur mis en place à une extrémité du corps dans le perçage longitudinal, et comprenant une découpe sensiblement rectangulaire réalisée dans la face supérieure du corps de l'embouchure dans la région de l'extrémité du coeur située à l'intérieur de l'embouchure, l'arête transversale de cette découpe, éloignée du coeur, étant réalisée sous la forme d'une lèvre, et se transformant en une surface oblique qui élargit vers l'extérieur l'ouverture qui forme la découpe, la surface supérieure du coeur et la surface de la paroi du perçage longitudinale voisine de cette surface supérieure du coeur étant écartées l'une de l'autre et formant une fente de coeur, la fente de coeur présentant à une extrémité une ouverture de soufflage et une ouverture de sortie à son autre extrémité dirigée vers la lèvre,
caractérisée en ce que le coeur (2) comporte un tronçon (21) qui englobe au moins une partie de la surface supérieure (22), ledit tronçon pouvant être basculé et capable de basculer autour d'un axe (29) horizontal et perpendiculaire au perçage longitudinal, situé à son extrémité (24) dirigée vers l'ouverture de soufflage (30), et ledit tronçon s'étendant jusqu'à l'extrémité du coeur située à l'intérieur de l'embouchure.

2. Embouchure de flûte selon la revendication 1, caractérisée en ce que le tronçon basculant (21) du coeur (2) est une pièce d'insert qui est montée dans le corps (20) non basculant du coeur.

3. Pièce d'embouchure selon l'une ou l'autre des revendications 1 et 2, caractérisée en ce que le tronçon basculant (21) comporte dans la région de son extrémité située à l'intérieur de l'embouchure une pièce intégrée (25) dans laquelle est fixée une tige de réglage (26) disposée verticalement, cette tige de réglage traversant la face inférieure du tronçon basculant (21) ainsi que la paroi inférieure (17) du corps (10) de l'embouchure, et en ce qu'il est prévu un insert élastique (28) entre la face inférieure du tronçon basculant (21) et le corps (20) du coeur.

4. Pièce d'embouchure selon la revendication 3, caractérisée en ce que la tige de réglage (26) est constituée par une vis susceptible d'être vissée dans un perçage taraudé sensiblement vertical de la pièce intégrée (25), et qui s'appuie à l'encontre de la force élastique de l'insert élastique (28) par sa tête (27) contre la surface extérieure de la paroi inférieure (17) du corps (10) de l'embouchure.

5. Pièce d'embouchure selon l'une quelconque des revendications précédentes, caractérisée en ce que le tronçon basculant du coeur est réalisé en bois, de préférence du bois de cèdre, et en ce que le corps (20) du coeur est réalisé en matière plastique.

6. Pièce d'embouchure selon l'une quelconque des revendications précédentes, caractérisée en ce que l'axe de basculement (29) du tronçon basculant (21) est formé par une contre-dépouille (23) en forme de gorge dans la partie supérieure du corps (20) du coeur, ladite contre-dépouille s'étendant horizontalement et perpendiculairement au perçage longitudinal (11) en s'ouvrant vers l'intérieur de l'embouchure, et en ce qu'un prolongement (24) en forme de ressort, dirigé vers l'ouverture de soufflage (30), du tronçon basculant (21) s'engage en basculement à l'intérieur de ladite contre-dépouille.

7. Pièce d'embouchure selon l'une quelconque des revendications précédentes, caractérisée en ce que le corps (10) de l'embouchure est formé dans la région au-dessus de la fente (3) du coeur par un couvercle d'embouchure (4).

8. Pièce d'embouchure selon la revendication 7, caractérisée en ce que le couvercle (4) présente un évidement (40) sur sa longueur totale et dans sa région inférieure dirigée vers la fente (3) du coeur, dans lequel est placé un insert en bois (42) ; et en ce que la largeur de l'évidement (40) et de l'insert en bois (42) est supérieure à la largeur de la fente (3) du coeur.

9. Pièce d'embouchure selon la revendication 8, caractérisée en ce qu'un insert élastique (41) est agencé entre le fond de l'évidement (40) et l'insert en bois (42).

10. Pièce d'embouchure selon l'une quelconque des revendications précédentes, caractérisée en ce que l'insert en bois (42) est de préférence réalisé en bois de cèdre.
